# EUROPÄISCHE PATENTSCHRIFT

(11) **EP 1 121 042 B1**
(45) Veröffentlichungstag und Bekanntmachung des Hinweises auf die Patenterteilung: **01.06.2005**
(21) Anmeldenummer: 99959207.4
(22) Anmeldetag: 30.09.1999
(51) Int. Cl.: A47K 3/34, A47K 10/06

(54) **NASSZELLE**
BATHROOM UNIT
BLOC SANITAIRE

(30) Priorität: 12.10.1998 DE 19846941
(43) Veröffentlichungstag der Anmeldung: 08.08.2001
(73) Patentinhaber: Bader, Silvia, 80807 München (DE)
(72) Erfinder: Bader, Silvia, 80807 München (DE)
(74) Vertreter: Turi, Michael, Dipl.-Phys.
(86) Internationale Anmeldenummer: PCT/DE1999/003294
(87) Internationale Veröffentlichungsnummer: WO 2000/021423

(56) Entgegenhaltungen:
- DE-A- 4 438 572
- DE-A- 19 710 072
- DE-U- 9 317 118
- DE-U- 29 617 733
- DE-U- 29 802 057

## Beschreibung

Die Erfindung betrifft eine Naßzelle, insbesondere eine Duschkabine, nach dem Oberbegriff des Anspruches 1.

Eine solche Naßzelle ist aus DE-U-29 802 057 bekannt.

Naßzellen in Form von Duschkabinen sind bekannt. Sie bestehen in der Regel aus einem die Duschwanne aufnehmenden Sockel und einer Duschkabinenwand, mittels der sich die Duschkabine spritzwasserdicht nach außen hin abschließen läßt. Die Duschkabinenwand weist eine Tür auf, welche in der Regel als Schiebetür ausgebildet ist. Derartige Duschkabinen gibt es in einer Vielzahl von unterschiedlichen Grundrißformen, beispielsweise quadratisch, rechteckig, dreieckig, mehreckig, kreissektorförmig (z.B. halb- oder viertelkreisförmig) oder rund.

Die vorliegende Erfindung hat es sich zur Aufgabe gemacht, eine Naßzelle, d.h. insbesondere Duschkabine, so weiterzubilden, daß ihr Gebrauchswert verbessert wird.

Zur Lösung dieser Aufgabe schlägt die vorliegende Erfindung eine Naßzelle gemäß Anspruch 1 vor.

Erfindungsgemäß hat die Duschkabinenwand im Bereich der Heizeinrichtung eine sich zum Duschkabineninnenraum hin zu öffnende, zusätzliche Tür, ergibt sich der Vorteil, daß bei geöffneter Tür die Heizeinrichtung direkt in den Duschkabineninnenraum hinein abstrahlen kann, also eine erhöhte Wärmeabgabe möglich ist. Weiterhin kann hinter dieser Tür und damit unmittelbar vor der Heizeinrichtung ein oder mehrere Handtücher aufgehängt werden, welche bei geschlossener Tür und während des Duschvorganges spritzwassergeschützt aufbewahrt sind und von der Heizeinrichtung vorgewärmt werden. Nach dem Duschen kann dann die zusätzliche Tür geöffnet werden und das vorgewärmte oder die vorgewärmten Handtücher können entnommen werden und man kann sich noch innerhalb der Duschkabine abtrocknen, so daß kein Tropfwasser aus der Duschkabine herausgelangt. Die Heizeinrichtung ermöglicht des weiteren ein schnelle Trocknen des Duschkabineninnenraums.

Vorteilhafte Ausgestaltungen der Erfindung sind Gegenstand der Unteransprüche.

So ist gemäß einer bevorzugten Ausführungsform die Heizeinrichtung außerhalb der Duschkabinenwand angeordnet. Das Innere der Duschkabine wird somit indirekt durch die Duschkabinenwand hindurch erwärmt bzw. die Heizeinrichtung erwärmt die unmittelbar benachbart liegende Duschkabinenwand, welche dann ihrerseits in das Innere der Duschkabine Wärme abstrahlt. Neben einer großflächigen und gleichmäßigen Wärmeabgabe ergeben sich hieraus insbesondere die Vorteile, daß die Heizeinrichtung vor Spritzwasser und damit Verkalkung und Verschmutzung geschützt ist und keine Gefahr besteht, daß sich eine duschende Person an der Heizeinrichtung verbrennen kann, wenn diese mit entsprechend hohen Temperaturen betrieben wird.

Die Formgebung der Heizeinrichtung ist bevorzugt an die Formgebung der Duschkabinenwand angepaßt, wobei in besonders platzsparender und ästhetisch ansprechender Weise sowohl die Duschkabinenwand als auch die Heizeinrichtung bogenförmig gekrümmt sind. Dies ist insbesondere dann der Fall, wenn die Duschkabine den Grundriß eines Viertelkreises hat, also für einen Eckeinbau gedacht ist.

Als Heizeinrichtung eignet sich in besonders vorteilhafter Weise ein sogenannter Sprossenheizkörper. Derartige Sprossenheizkörper sind nicht nur optisch reizvoll, sondern bieten darüber hinaus die Vorteile, daß sie leicht sauberzuhalten sind und mit einem oder mehreren Handtüchern unmittelbar behängbar sind.

Die Türen, d.h. die Zugangstür für die Duschkabine und auch die zusätzliche Tür, welche die Heizeinrichtung zum Duschkabineninnenraum hin abdeckt, sind bevorzugt Schiebetüren, da derartige Schiebetüren leicht zu betätigen sind, rasch große Zugriffs- oder Zugangsöffnungen schaffen und zuverlässig abdichten.

Gemäß einer weiteren bevorzugten Ausführungsform kann die Heizeinrichtung an den Kreislauf einer bereits vorhandenen Zentralheizung angeschlossen werden. Die Einspeisung des Warmwassers kann hierbei entweder über wandseitig angeordnete Zu- und Ablaufanschlüsse erfolgen oder aber über Zu- und Ablaufanschlüsse, welche in dem Sockel der Duschwanne verlaufen und von hier aus nach oben vorstehen.

Genausogut kann die Heizeinrichtung ein Elektroheizkörper sein, der entweder direkt oder über einen Heizmediumkreislauf (Öl oder dgl.) die notwendige Heizenergie abgibt.

Sind die Zu- und Ableitungsanschlüsse für die Heizeinrichtung, also z.B. Vor- und Rücklauf bei Heißwasser- oder Ölradiatoren oder Zufuhrkabel für einen Elektro-Heizkörper durch den Sockel der Duschwanne geführt, ergibt sich der Vorteil, daß für die Heizeinrichtung keine Wandanschlüsse vorgesehen oder nachträglich installiert werden müssen. Die Naßzelle wird als eine Einheit aufgestellt und angeschlossen, wobei sämtliche Zu- und Abflüsse und Anschlüsse für das Heizelement über den Sockel zugeführt werden. Insbesondere bei Badrenovierungen ist dies von Vorteil, da keine Leitungen in der Wand verlegt werden müssen, also eine beispielsweise schon vorhandene Fliesenverkleidung nicht entfernt und damit in aller Regel zerstört werden muß.

Haben die Schiebetüren an ihrer den Abschlußwänden der Duschkabine zugewandeten Außenkanten wenigstens einen Mitnehmer, mit welchem sich sämtliche Schiebetüren in ihrem geöffneten Zustand in einem Zug zwischen den beiden Abschlußwänden hin- und herschieben lassen, kann rasch die maximale Einstiegs- oder Öffnungsbreite erhalten werden, auch dann, wenn die gesamte Schiebetüre drei- oder mehrflügelig ist.

Ist die Heizeinrichtung von der benachbarten Duschkabinenwand wegschwenkbar, so ist diese Duschkabinenwand im Bedarf gut zugänglich, z.B. zu Reinigungszwecken.

Weitere Einzelheiten, Aspekte und Vorteile der vorliegenden Erfindung ergeben sich aus der nachfolgenden Beschreibung einer Ausführungsform anhand der Zeichnung.

Es zeigt:
Fig. 1 eine perspektivische, vereinfachte Darstellung einer erfindungsgemäßen Naßzelle in Form einer in einer Ekke eingebauten Duschkabine;
Fig. 2 eine ebenfalls vereinfachte Draufsicht von oben auf die Naßzelle von Fig. 1;
Fig. 3A bis 3C in Draufsicht drei verschiedene Betriebszustände oder -stellungen einer Abwandlung der erfindungsgemäßen Naßzelle bzw. deren Schiebetüren; und
Fig. 4A bis 4C in Draufsicht drei verschiedene Betriebszustände oder -stellungen einer anderen Ausführungsform der erfindungsgemäßen Naßzelle bzw. deren Schiebetüren im Falle einer dreiflügeligen Schiebetür.

In den einzelnen Figuren der Zeichnung sind gleiche oder einander entsprechende Teile oder Elemente mit gleichen Bezugszeichen versehen.

Fig. 1 zeigt in perspektivischer Darstellung eine Ausführungsmöglichkeit einer erfindungsgemäßen Naßzelle in Form einer Duschkabine 2, welche im dargestellten Ausführungsbeispiel den Grundriß eines Viertelkreises hat und in einer Ecke 4 zwischen zwei Wänden 6 und 8 eingebaut ist. Die Duschkabine 2 weist in bekannter Weise einen Sockel 10 auf, in welchem eine Duschwanne 12 mit einem Ablauf 14 eingelassen ist. Der Duschkopf mit dem Schlauch, die Mischbatterie etc. sind in der Zeichnung aus Gründen der Einfachheit nicht näher dargestellt.

Auf der oberen horizontalen Fläche des Sockels 10 ist eine Führung 16 angeordnet oder ausgebildet. Die Führung 16 dient in bekannter Weise zur Aufnahme und gleitbeweglichen Führung einer Tür 18, durch welche das Innere der Duschkabine 2 begehbar ist und welche im geschlossenen Zustand mit einer Dichtlippe oder dgl. an der Wand 6 anliegt und das Innere der Duschkabine 2 spritzwasserdicht nach außen hin abschließt. Die Tür 18 erstreckt sich in ihrer Längs- oder Verschieberichtung gesehen etwas weiter als die Hälfte des von der Duschwanne 12 bzw. dem Sockel 10 definierten Viertelkreisbogen, d.h. über etwa 50° oder etwas mehr.

An die Tür 18 schließt sich gemäß einer Ausführungsmöglichkeit eine Wand 20 an, welche die verbleibende, von der Tür 18 nicht verschlossene Öffnung abdeckt. Hierbei ist gemäß Fig. 2 bei geschlossener Tür 18 zwischen der Tür 18 und der Wand 20 ein Überdeckungs- oder Überlappungsbereich 22 vorhanden, durch welchen sichergestellt ist, daß bei geschlossener Tür 18 die gesamte Duschkabine 2 spritzwasserdicht abgeschlossen ist. Zum Öffnen und Schließen der Tür 18 ist ein Handgriff 24 vorgesehen.

Im Bereich der Wand 20 ist gemäß der vorliegenden Erfindung eine Heizeinrichtung 26 angeordnet. Die Heizeinrichtung 26 kann sich hierbei gemäß den Fig. 1 und 2 im wesentlichen über die gesamte Höhe und die gesamte Breite der Wand 20 erstrecken. Im dargestellten Ausführungsbeispiel ist die Heizeinrichtung 26 ein Sprossenheizkörper 28, der aus einer Mehrzahl von im wesentlichen horizontal verlaufenden Sprossen 30 besteht, welche zwischen zwei im wesentlichen vertikal verlaufenden Speisern 32 und 34 angeordnet sind. Die Heizeinrichtung 26 kann beispielsweise an den Kreislauf einer bereits vorhandenen Zentralheizung angeschlossen werden, wobei im in Fig. 1 dargestellten Ausführungsbeispiel dieser Anschluß über zwei wandseitige Zu- bzw. Abführungen 36 und 38 erfolgt. Die Zu- und Abführungen 36 bzw. 38 verlaufen hierbei aus der Wand 8 heraus. Genausogut können diese Zu- und Abführungen auch aus dem Sockel 10 herausgeführt sein, wobei der Anschluß dann an den unteren Enden der beiden Speiser 32 und 34 erfolgt.

In einer anderen Ausführungsform kann die Heizeinrichtung 26 ein Elektroheizkörper sein, der entweder direkt oder indirekt über ein entsprechendes Heizmedium, beispielsweise ein Öl oder dgl., die notwendige Heizenergie erzeugt.

Mittels der Heizeinrichtung 26 wird das Innere der Duschkabine 2 durch die Wand 20 hindurch erwärmt, so daß das Innere der Duschkabine 2 stets auf einer angenehmen Temperatur gehalten wird. Natürlich dient die Heizeinrichtung auch als zusätzliche oder einzige Heizeinrichtung für den Raum, in welchem sich die Duschkabine 2 befindet, also für das Badezimmer, einen Duschraum etc.

Erfindungsgemäß ist die Wand 20 nicht ortsfest, sondern in Form einer mittels eines Griffs 40 entlang der Führung 16 verschiebbaren zusätzlichen Tür ausgebildet. In der Darstellung von Fig. 2 kann somit die Tür 18 mittels des Griffs 24 in Uhrzeigerrichtung entlang der Führung 16 bewegt werden, um Zugang zum Inneren der Duschkabine 2 zu erlangen. Bei einer Verschiebung der Tür 18 entgegen Uhrzeigerrichtung wird diese verschlossen. Mittels des Griffs 40 kann die Tür 20 in Fig. 2 entgegen Uhrzeigerrichtung geöffnet werden, bis sie mit ihrem in Fig. 2 rechten Ende an der Wand 6 anschlägt, wobei dann die beiden Türen 18 und 20 einander überlappen. In dieser Stellung der Tür 20 kann die Heizeinrichtung 26 oder kann der Heizkörper 28 direkt, d.h. ohne dazwischenliegende Tür 20, in das Innere der Duschkabine 2 abstrahlen. Bei Nichtbenutzung der Duschkabine läßt sich diese somit direkt und damit wirkungsvoll erwärmen. Weiterhin kann insbesondere dann, wenn die Heizeinrichtung 26 in Form des Sprossenheizkörpers 28 ausgebildet ist, eines oder können mehrere Handtücher über die einzelnen Sprossen 30 gehängt werden. Bei geschlossener Tür 20 gemäß der Darstellung von Fig. 2 sind diese Handtücher somit spritzwassergeschützt aufbewahrt und werden vorgewärmt. Ist der Duschvorgang beendet, verbleibt die Tür 18 geschlossen und die Tür 20 wird am Griff 40 geöffnet, um eine direkte Wärmeabstrahlung in das Innere der Duschkabine 2 zu erhalten, was bei noch nassem Körper als sehr angenehm empfunden wird. Weiterhin kann dann das über die Heizeinrichtung 26 vorgewärmte Handtuch von der Heizeinrichtung 26 abgenommen werden, so daß man sich mit dem vorgewärmten Handtuch noch innerhalb der Duschkabine 2 abtrocknen kann.

Die Figuren 3A bis 3C zeigen die soeben geschilderte Ausgestaltungsform mit zwei beweglichen Schiebetüren 18 und 20. Es sei festzuhalten, daß in den Figuren 3A bis 3C (und den nachfolgend noch zu beschreibenden Figuren 4A bis 4C) die Heizeinrichtung 26 bzw. der Heizkörper 28 gegenüber der Darstellung von Fig. 1 versetzt angeordnet ist, d.h. sie bzw. er grenzt an die Wand 6 an. Weiterhin sind in den Figuren 3A bis 4C die Führung oder die Führungen 16 seitens des Sockels 10 nicht dargestellt.

Fig. 3A zeigt die Ein- und Ausstiegsposition in die Duschkabine 2 hinein bzw. aus dieser heraus. Die beiden Schiebetüren 18 und 20 sind vor das Heizelement 18 geschoben und machen einen Einstieg 40 frei.

Fig. 3B zeigt die Duschposition, in welcher die Schiebetüre 18 in ihrer abdichtenden Anlage der Wand 6 verbleibt und die Schiebetüre 20 in Richtung der Wand 8 geschoben ist und mit dieser in abdichtender Anlage ist. Die den Wänden 6 und 8 abgewandten Seitenkanten der Türen 18 und 20 bilden den Überlappungsbereich 22. In dieser Stellung der Türen 18 und 20 ist die Duschkabine 2 nach außen hin spritzwasserdicht abgedichtet und auch die Heizeinrichtung 26 wird durch die Schiebetüre 18 vor Spritzwasser geschützt.

Fig. 3C zeigt eine Position zum Abtrocknen nach dem Duschen noch innerhalb der Duschkabine 2. Hierzu wird die Schiebetüre 18 in Richtung der Wand 8 verschoben, d.h. beide Schiebetüren 18 und 20 befinden sich nun vor dem Einstieg 42 und von der Heizeinrichtung 26 kann ein vorgewärmtes Handtuch von innen her entnommen werden, wobei gleichzeitig die Heizeinrichtung 26 ungehindert in das Innere der Kabine 2 Wärme abgeben kann.

Zum Freigeben des Einstiegs 42 werden dann die Schiebetüren 18 und 20 wieder in die Position gemäß Fig. 3A gebracht, wobei sie entweder einzeln bewegt werden (wobei die Stellung gemäß Fig. 3B als Zwischenstellung erhalten wird), oder aber sie werden gemeinsam bewegt.

Eine derartige gemeinsame Bewegung sämtlicher Schiebetüren ist insbesondere dann von Vorteil, wenn die Duschkabine 2 nicht wie im Falle der Figuren 1 bis 3C durch eine zweiflüglige Tür bestehend aus den beiden Schiebetüren 18 und 20 nach außen hin abgeschlossen wird, sondern durch eine drei- oder mehrflüglige Tür, wie dies in den Figuren 4A bis 4C dargestellt ist.

Die Figuren 4A bis 4C zeigen den Aufbau einer dreiflügligen Tür bestehend aus drei einzelnen Schiebetüren 44, 46 und 48. Die Darstellung von Fig. 4A entspricht hierbei der Darstellung von Fig. 3A, d.h. in Fig. 4A geben die Schiebetüren 44, 46 und 48 den Einstieg 42 frei. Fig. 4B entspricht der Darstellung von Fig. 3B, d.h. es ist die Duschposition dargestellt, in der die Schiebetüren 44, 46 und 48 die gesamte Duschkabine 2 spritzwasserdicht nach außen hin verschließen und sich in zwei Überlappungsbereichen 22 und 22' überdecken. Fig. 4C entspricht der Darstellung von Fig. 3C, d.h. der Position zum Abtrocknen, in der die Heizeinrichtung 26 vom Inneren der Duschkabine 2 her zugänglich ist, so daß ein hierauf aufgehängtes und vorgewärmtes Handtuch zugänglich ist.

Wie am besten aus Fig. 4B zu sehen ist, weist die Schiebetür 44 an ihrem der Wand 6 benachbarten Rand einen Mitnehmer 50 auf und analog hierzu weist die Schiebetür 48 an ihrem der Wand 8 benachbarten Rand einen weiteren Mitnehmer 52 auf. Die Mitnehmer 50 und 52 können sich leistenförmig über die gesamte Höhenerstreckung der Schiebetüren 44 und 48 erstrecken, oder aber nur über einen bestimmten Höhenbetrag hiervon, beispielsweise 20 cm oder mehr. Die Breite der Mitnehmer 50 und 52 ist hierbei gemäß den Figuren 4A und 4C so gewählt, daß bei einander überlappenden Schiebetüren 44, 46 und 48 die Endabschnitte der Mitnehmer 50 und 52 das durch die Schiebetüren gebildete "Türenpaket" radial (bezogen auf den Abschluß 14) nach außen und innen hin überragen. Die Mitnehmer 50 und 52 dienen somit sowohl als Griffelemente zum Ergreifen und Verschieben der Schiebetüren 44 bzw. 48, als auch als eigentliche Mitnehmer, mit welchen das "Türenpaket" in einem Zug aus der Position gemäß Fig. 4A in die Position gemäß Fig. 4C gebracht werden kann. Sind derartige Mitnehmer im Ausgestaltungsbeispiel gemäß Fig. 3A bis 3C vorhanden, lassen sich analog die dortigen Schiebetüren 18 und 20 aus der Position gemäß Fig. 3A in einem Zug in die Position gemäß Fig. 3C bringen.

Zum Verschieben der Schiebetüren 44, 46, 48 aus der Position gemäß Fig. 4A in die Position gemäß Fig. 4C muß lediglich der in das Innere der Duschkabine 2 vorstehende Rand des Mitnehmers 50 ergriffen und in Fig. 4A entgegen der Richtung des dortigen Pfeils in Richtung der Wand 8 bewegt werden. Die Schiebetüren 46 und 48 liegen an dem Mitnehmer 50 an und werden somit zusammen mit diesem und der Schiebetür 44 in die Position gemäß Fig. 4C bewegt. Gleiches gilt für die Bewegung aus der Position gemäß Fig. 4C in diejenige gemäß Fig. 4A: der Mitnehmer 52 wird von innen her ergriffen und entgegen der Richtung des Pfeiles in Fig. 4C in Richtung der Wand 6 bewegt, so daß die Schiebetüren 44 und 46 zusammen mit der Schiebetür 48 wieder in die Position gemäß Fig. 4A gebracht werden. Diese Verschiebungsbewegungen sind auch von außen her möglich, da die Mitnehmer 50 und 52 das Türpaket auch nach außen hin überragen. Zur Bewegung der Tür aus der Position gemäß Fig. 4A in die Position gemäß Fig. 4B wird der Mitnehmer 52 ergriffen und in Richtung der Wand 8 bewegt; zwischen den Schiebetüren 44, 46 und 48 sind in bekannter Weise Verbindungsmittel vorgesehen, welche dafür sorgen, daß eine derartige Bewegung der Schiebetür 48 eine entsprechende Mitnahmebewegung der Schiebetür 46 bewirkt, bis in der Stellung gemäß Fig. 4B die Türen 44, 46, 48 die dargestellte Position mit den beiden Überlappungsbereichen 22 und 22' erreicht haben.

Die Figuren 4A bis 4C zeigen weiterhin die Möglichkeit, die Zu- und Abläufe für die Heizeinrichtung 26 oder den Heizkörper 28 in dem Sockel 10 anzuordnen. Anstelle der Einspeisung von beispielsweise Heißwasser über einen Vor- und Rücklauf seitens der Wand 8, wie in Fig. 1 dargestellt, erfolgt hierbei die Versorgung der Heizeinrichtung 26 über zwei sockelseitige Anschlüsse oder Anschlußdurchführungen 54 und 56. Sind hierbei - wie am besten aus Fig. 4A zu sehen - zwei weitere Anschlüsse 58 und 60 in dem Sockel 10 vorgesehen, läßt sich die Duschkabine 2 selbst, sowie hinsichtlich der Anordnung der Heizeinrichtung 26 bzw. des Heizkörpers 28 beliebig einbauen. Das nicht benötigte Paar von Anschlüssen bzw. Anschlußdurchführungen, also entweder das Paar 58 und 60 in der Darstellung gemäß den Figuren 4A bis 4C oder das Anschlußpaar 54 und 56, falls die Heizeinrichtung 26 an den Anschlüssen 58 und 60 angeschlossen wird, kann durch geeignete Abdeckungsvorrichtungen, also Deckel, Stopfen oder dergleichen verschlossen werden.

Durch die Anordnung der Heizeinrichtung 26 erfolgt insbesondere in der Stellung der Schiebetüren gemäß den Fig. 3C und 4C ein schnelleres Trocknen des Inneren der Duschkabine 2. Ein weiterer Vorteil ist - wie bereits erwähnt - daß sich mittels der Heizeinrichtung 26 eines oder mehrere Handtücher vorwärmen lassen, welche dann in der Stellung der Schiebetüren gemäß den Figuren 3C und 4C vom Inneren der Duschkabine her problemlos zugänglich sind.

Es versteht sich, daß die soeben beschriebenen und in der Zeichnung dargestellten Ausführungsbeispiele als rein exemplarisch zu betrachten sind. Im Rahmen der vorliegenden Erfindung ist eine Vielzahl von Modifikationen und Abwandlungen denkbar, ohne vom Gegenstand der vorliegenden Erfindung abzuweichen, wie er in den nachfolgenden Ansprüchen und deren Äquivalenten definiert ist.

So ist beispielsweise der Grundriß des Sockels 10 bzw. der Wanne 12 nicht auf die dargestellte Viertelkreis-Form beschränkt. Es sind auch quadratische, rechteckförmige, dreieckige, kreissektorförmige (z.B. halb- oder viertelkreisförmige) oder runde Grundrißformen denkbar, wobei dann die Formen der Tür 18 und der Wand 20 bzw. der Türen 18 und 20 entsprechend anzupassen sind.

Weiterhin muß die Tür 20 nicht in ihrer Gesamtheit analog zu der Tür 18 entlang der Führung 16 verschiebbar sein; es ist vielmehr genausogut denkbar, daß die Wand 20 ortsfest ausgebildet ist.

Insbesondere dann, wenn die Anschlüsse der Heizeinrichtung etwa gemäß Fig. 1 wandseitig ausgebildet sind, kann die Möglichkeit geschaffen werden, die Heizeinrichtung von der benachbarten Wand oder Schiebetür wegklappbar auszugestalten. Im Bereich der Anschlüsse 36 und 38 müßten dann geeignete flüssigkeitsdichte jedoch schwenkbewegliche Verbindungselemente vorgesehen werden. Insbesondere dann, wenn die Wand 20 ortsfest ist, kann durch die Möglichkeit des Wegschwenkens der Heizeinrichtung, beispielsweise in Form des Sprossenheizkörpers 28, die Außenfläche dieser Wand 20 für Reinigungszwecke besser erreicht werden.

Die einzelnen Scheiben der Schiebetüren können selbstverständlich beliebig ausgeführt sein, also transparent, durchscheinend, völlig durchsichtig, verspiegelt, eingefärbt, strukturiert etc..

Anstelle der Ausbildung von vier Anschlüssen 54, 56, 58 und 60 kann es auch ausreichend sein, nur drei derartige Anschlüsse vorzusehen, wobei dann bei beispielsweise einer viertelkreisförmigen Ausbildung des Sockels 10 die Anschlüsse 54 und 60 auf der 0°-Position und der 90°-Position liegen, sowie der dritte Anschluß mittig dazwischen auf einer 45°-Position. Dieser mittige Anschluß dient dann entweder mit dem Anschluß auf der 0°Position oder dem Anschluß auf der 90°-Position als Zu- oder Ablauf für die Heizeinrichtung oder den Heizkörper. Mit anderen Worten, der Heizkörper erstreckt sich dann im wesentlichen über eine Bogenlänge von 45°. Auch mit dieser Ausgestaltung kann die Duschkabine 2 bzw. kann der Heizkörper 28 beliebig eingebaut werden.

Wird nur eine Schiebetür in Verbindung mit nur einer ortsfesten Wand verwendet, wobei diese ortsfeste Wand dann vor dem Heizkörper zu liegen kommt, kann gegebenenfalls in dieser ortsfesten Wand eine kleinere durch eine Klappe oder dergleichen verschlossene Öffnung ausgebildet werden, durch welche Zugriff auf ein auf dem Heizkörper hängendes Handtuch vom Inneren der Duschkabine 2 her möglich ist.

Weiterhin ist der Gegenstand der vorliegenden Erfindung nicht nur bei fest eingebauten Duschkabinen anwendbar, sondern auch bei sog. Duschabtrennungen, mittels denen sich eine Badewanne in eine behelfsmäßige Duschkabine umwandeln läßt. Anstelle eines Sprossenheizkörpers ist auch ein Plattenradiator denkbar, obgleich ein Sprossenheizkörper in der Praxis alleine vom Optischen her vorzuziehen sein dürfte.

## Patentansprüche

1. Naßzelle, insbesondere Duschkabine (2), mit einer Duschwanne (12) und einer mit einer Tür (18) versehenen Duschkabinenwand, wobei sich zumindest entlang eines Teilabschnitts der Duschkabinenwand eine Heizeinrichtung (26) erstreckt, **dadurch gekennzeichnet, daß** die Duschkabinenwand im Bereich der Heizeinrichtung eine sich zum Duschkabineninnenraum öffnende Tür hat.

2. Naßzelle nach Anspruch 1, **dadurch gekennzeichnet, daß** die Heizeinrichtung (26) außerhalb der Duschkabinenwand angeordnet ist.

3. Naßzelle nach einem der Ansprüche 1 oder 2, **dadurch gekennzeichnet, daß** die Duschkabinenwand und die Heizeinrichtung (26) bogenförmig gekrümmt sind.

4. Naßzelle nach einem der Ansprüche 1 bis 3, **dadurch gekennzeichnet, daß** die Heizeinrichtung (26) ein Sprossenheizkörper (28) ist.

5. Naßzelle nach einem der Ansprüche 1 bis 4, **dadurch gekennzeichnet, daß** die Türen (18, 20) Schiebetüren sind.

6. Naßzelle nach einem der Ansprüche 1 bis 5, **dadurch gekennzeichnet, daß** die Heizeinrichtung (26) an den Zentralheizungskreislauf angeschlossen ist.

7. Naßzelle nach einem der Ansprüche 1 bis 5, **dadurch gekennzeichnet, daß** die Heizeinrichtung (26) ein Elektroheizkörper ist.

8. Naßzelle nach einem der der Ansprüche 1 bis 7, **dadurch gekennzeichnet, daß** die Zu- und Ableitungsanschlüsse für die Heizeinrichtung durch den Sockel der Duschwanne (12) geführt sind.

9. Naßzelle nach Anspruch 5, **dadurch gekennzeichnet, daß** die Schiebetüren an ihrer den Abschlußwänden der Duschkabine zugewandeten Außenkanten wenigstens einen Mitnehmer aufweisen, mit welchem sich sämtliche Schiebetüren in ihrem geöffneten Zustand in einem Zug zwischen den beiden Abschlußwänden hin- und herschieben lassen.

10. Naßzelle nach einem der der Ansprüche 1 bis 9, **dadurch gekennzeichnet, daß** die Heizeinrichtung von der benachbarten Duschkabinenwand wegschwenkbar ist.

## Claims

1. Bathroom unit, in particular shower cubicle (2), with a shower tray (12) and a shower cubicle wall provided with a door (18), a heating device (26) extending at least along a partial section of the shower cubicle wall, **characterised in that** the shower cubicle wall has a door opening toward the interior of the shower cubicle in the region of the heating device.

2. Bathroom unit according to claim 1, **characterised in that** the heating device (26) is arranged outside the shower cubicle wall.

3. Bathroom unit according to either claim 1 or 2, **characterised in that** the shower cubicle wall and the heating device (26) are arcuately curved.

4. Bathroom unit according to any of claims 1 to 3, **characterised in that** the heating device (26) is a heated towel radiator (28).

5. Bathroom unit according to any of claims 1 to 4, **characterised in that** the doors (18, 20) are sliding doors.

6. Bathroom unit according to any of claims 1 to 5, **characterised in that** the heating device (26) is connected to the central heating system.

7. Bathroom unit according to any of claims 1 to 5, **characterised in that** the heating device (26) is an electric radiator.

8. Bathroom unit according to any of claims 1 to 7, **characterised in that** the supply and outlet connections for the heating device are guided through the base of the shower tray (12).

9. Bathroom unit according to claim 5, **characterised in that** the sliding doors comprise at their outer edges facing the end walls of the shower cubicle at least one pusher, with which all sliding doors in the open state are slid to and fro in one go between the two end walls.

10. Bathroom unit according to any of claims 1 to 9, **characterised in that** the heating device can be swung away from the adjacent shower cubicle wall.

## Revendications

1. Bloc sanitaire, notamment cabine de douche (2), comprenant un bac de douche (12) et une paroi de cabine de douche munie d'une porte (18), dans laquelle un dispositif de chauffage (26) s'étend du moins le long d'une section partielle de la paroi de cabine de douche, **caractérisé en ce que** la paroi de cabine de douche, dans la zone du dispositif de chauffage, présente une porte s'ouvrant vers l'intérieur de la cabine de douche.

2. Bloc sanitaire selon la revendication 1, **caractérisé en ce que** le dispositif de chauffage (26) est disposé à l'extérieur de la paroi de cabine de douche.

3. Bloc sanitaire selon l'une quelconque des revendications 1 ou 2, **caractérisé en ce que** la paroi de cabine de douche et le dispositif de chauffage (26) sont courbés en forme d'arc.

4. Bloc sanitaire selon l'une quelconque des revendications 1 à 3, **caractérisé en ce que** le dispositif de chauffage (26) est un radiateur à barreaux (28).

5. Bloc sanitaire selon l'une quelconque des revendications 1 à 4, **caractérisé en ce que** les portes (18, 20) sont des portes coulissantes.

6. Bloc sanitaire selon l'une quelconque des revendications 1 à 5, **caractérisé en ce que** le dispositif de chauffage (26) est raccordé au circuit de chauffage central.

7. Bloc sanitaire selon l'une quelconque des revendications 1 à 5, **caractérisé en ce que** le dispositif de chauffage (26) est un radiateur électrique.

8. Bloc sanitaire selon l'une quelconque des revendications 1 à 7, **caractérisé en ce que** les raccords d'alimentation et d'évacuation pour le dispositif de chauffage sont passés à travers le socle du bac de douche (12).

9. Bloc sanitaire selon la revendication 5, **caractérisé en ce que** les portes coulissantes, au niveau de leurs bords extérieurs situés en regard des parois de finition de la cabine de douche, présentent au moins un organe d'entraînement permettant de faire coulisser toutes les portes coulissantes, lorsqu'elles sont ouvertes, d'un seul mouvement entre les deux parois de finition.

10. Bloc sanitaire selon l'une quelconque des revendications 1 à 9, **caractérisé en ce que** le dispositif de chauffage peut être tourné pour s'éloigner de la paroi de cabine de douche voisine.
